# EUROPÄISCHE PATENTSCHRIFT

(11) **EP 0 503 249 B1**
(45) Veröffentlichungstag und Bekanntmachung des Hinweises auf die Patenterteilung: **19.06.1996**
(21) Anmeldenummer: 92101206.8
(22) Anmeldetag: 25.01.1992
(51) Int. Cl.: D21F 1/48

(54) **Entwässerungseinrichtung für die Nasspartie einer Papiermaschine**
Dewatering apparatus for the wet section of a papermachine
Dispositif d'égouttage pour la partie humide d'une machine à papier

(30) Priorität: 09.03.1991 DE 4107653
(43) Veröffentlichungstag der Anmeldung: 16.09.1992
(73) Patentinhaber: Voith Sulzer Papiermaschinen GmbH, 89509 Heidenheim (DE)
(72) Erfinder: Bubik, Alfred, Dr., W-7980 Ravensburg (DE); Hildebrand, Otto, W-7980 Ravensburg-Taldorf (DE)

(56) Entgegenhaltungen:
- EP-A- 0 251 779
- EP-A- 0 306 759
- EP-A- 0 416 219
- CH-A- 672 155
- DE-A- 3 315 023
- GB-A- 1 225 517

## Beschreibung

Die Erfindung bezieht sich auf eine Entwässerungseinrichtung für die Naßpartie einer Papiermaschine mit quer zur Sieblaufrichtung liegenden Leisten, welche auf quer zur Laufrichtung angeordneten Trägem befestigt und einzeln oder in Gruppen in Richtung zu dem Papiermaschinen-Sieb verstellbar sind, wobei mit den Leisten durch Mitwirkung von einstellbaren Kraftelementen eine gewünschte Kraft- bzw. Druckwirkung auf das Papiermaschinensieb ausgeübt werden kann, insbesondere zur Entwässerung und Formation der auf dem Sieb befindlichen Faserstoffschicht.

Die in der EP-A-0 421 219 offengelegte Anmeldung, die unter Artikel 54 (3) EPÜ fällt, zeigt Formationsleisten, aus denen Entwässerungseinrichtungen der angegebenen Art gebildet werden können, die dem nächstliegenden Stand der Technik entsprechen. Diese Publikation weist eine Möglichkeit auf, Leisten individuell verstellbar zu machen, um ihre Position bzw. Kraftwirkung auf das Papiermaschinensieb anforderungsgemäß einstellen zu können. Je nach Betriebsbedingungen, unter denen diese Leisten verwendet werden, insbesondere wenn größere Verstellwege erforderlich sind, kann es jedoch dazu kommen, daß sich diese Leisten verklemmen und verbiegen. Eine der Hauptursachen dafür liegt darin, daß an der Stelle, wo die Leisten das Sieb berühren, Reibungskräfte auftreten, welche infolge der Hebelwirkung ein von den Führungen der Leistenverstellung aufzunehmenden Moment erzeugen und dadurch zum Klemmen führen. Da in diesem Bereich der Papiermaschine mit hoher Präzision eingestellt bzw. geregelt werden muß, entstehen durch ein nicht präzises Arbeiten des Verstellmechanismus ausgeprägte Nachteile bei der Erzeugung eines qualitativ hochwertigen Papierblattes.

Es sind auch andere Entwässerungseinrichtungen bekannt (siehe z.B. EP-A-0 251 779), bei denen eine Vielzahl von Leisten auf einem Rahmen montiert werden und der Rahmen durch entsprechende Kraftelemente gegen das Papiermaschinensieb gedrückt werden kann. Solche Konstruktionen lassen sich zwar leichter klemmfrei bauen, dafür ist aber eine individuelle Verstellung der einzelnen Formierleisten nicht möglich.

Der Erfindung liegt die Aufgabe zugrunde, eine Entwässerungseinrichtung zu schaffen, bei der sowohl die weitestgehend individuelle Verstellung der Formierleisten möglich ist, als auch ein feinfühliges, klemmfreies Verstellen über die erforderlichen Verstellwege.

Diese Aufgabe wird dadurch gelöst, daß die Träger mit Kopplungen mechanisch miteinander verbunden und an Führungen in Richtung zu dem Papiermaschinen-Sieb verschiebbar sind, wobei die Träger und Kopplungen derart ausgestaltet sind, daß sie ausreichend freien Platz zum Durchtritt des vom Sieb her kommenden Wassers lassen, daß die Gruppe der gemeinsam verstellbaren Leisten aus zwei, drei oder vier Leisten besteht, so daß durch Zusammenfassung von einer relativ geringen Anzahl von Einzelleisten genügend Möglichkeit zur individuellen Verstellung der Leisten gegen das Sieb verbleibt, wobei außerdem mit den Leisten durch Mitwirkung der einstellbaren, in Laufrichtung des Siebes gesehen, hintereinanderliegenden Kraftelementen die gewünschte Kraft- bzw. Druckwirkung auf das Papiermaschinensieb ausgeübt werden kann und die Kraftelemente so gestaltet und positioniert sind, daß sie zusätzlich Momente erzeugen können, die in der Lage sind, den Kippmomenten, welche von den Reibkräften zwischen Leisten und Sieb herrühren, entgegenzuwirken.

Die folgenden Unteransprüche zeigen besonders vorteilhafte Ausführungsformen der Erfindung.

Durch die im Anspruch 1 genannten Maßnahmen wird sehr vorteilhaft erreicht, daß die unvermeidlichen Kippmomente in die Kraftelemente abgeleitet werden können, wobei diese nicht nur den erforderlichen Anpreßdruck der Leisten erzeugen, sondern bei erfinderischer Ausgestaltung der Entwässerungseinrichtung das Moment auffangen. Dabei wird das Klemmen der Führungen, die die Bewegung in Richtung zum Sieb und zurück erlauben, verhindert. Die Kraftelemente lassen sich so gestalten, daß zwischen ihnen noch ausreichend Platz verbleibt, um das anfallende Wasser aus diesem Bereich schnell und nur wenig behindert abführen zu können.

Die Erfindung und ihre verschiedenen Ausführungsformen werden anhand von Zeichnungen erläutert. Dabei zeigen
- Fig 1: eine perspektivische Ansicht des Erfindungsgegenstandes;
- Fig 2 bis 6: diverse Ausführungsvarianten in schematischen Darstellungen, im Schnitt.
- Fig 7 bis 10: weitere Ausführungsvarianten in schematischen Darstellungen, im Schnitt, jeweils an Einzelleisten gezeigt.

Fig. 1 zeigt eine Gruppe von drei Leisten 1, welche unterhalb eines Siebes 3 mit einer Faserschicht 4 angeordnet sind und durch drei Kraftelemente 2 gegen das Sieb gedrückt werden. Die Kraftelemente 2 stützen sich wiederum auf den Papiermaschinenrahmen 20 ab. Die in den Kraftelementen sitzenden Kraftquellen 8 sind in diesem Falle mit einem Druckmedium gefüllt, welches die erforderliche Kraft erzeugt. Die einzelnen auf Trägern 5 befestigten Leisten 1 sind mit Hilfe von hier starr ausgeführten Kopplungen 5' mechanisch miteinander verbunden.

Fig. 2 + 3 zeigen ähnliche Entwässerungsvorrichtungen, wobei allerdings jeweils nur zwei Leisten 1 in einer Gruppe zusammengefaßt sind und die Kraftelemente 8, 8' hier beispielhaft als mit Druckmittel befüllbare Schläuche (Fig. 2 bzw. Faltenbälge Fig. 3) dargestellt sind. Im Falle der Fig.2 ist das im Betrieb der Vorrichtung unterhalb des Siebes 3 abgeführte Wasser 4' sichtbar gemacht, das in den anderen Zeichnungen aus Vereinfachung weggelassen wurde.

Die Kopplung 5' zwischen den Trägern 5 kann auch, wie in Fig. 4 dargestellt, mit einem Gelenk 5" versehen sein. Trotz der im Betrieb an den Leisten auftretenden Reibkraftmomente, hier durch die Pfeile B angedeutet, wird so eine stabile, klemmfreie Führung der Träger 5 ermöglicht, da die Reibkraftmomente in dem Gelenk entgegengesetzte Kräfte erzeugen.

Die in Fig. 5 dargestellte Ausführung läßt die unabhängige Verstellung von benachbarten Leisten 1 zu, da durch ein krafterzeugendes Bauteil 26 eine im wesentlichen wegunabhängige Kraft erzeugt werden kann. Diese bewirkt über Hebel 25 und 25', welche mit benachbarten Trägem 5 starr verbunden sind, das gewünschte abstützende Moment und läßt gleichzeitig ein Lageänderung einer Leiste 1 bezüglich des Siebes zu. Eine solche Maßnhme kann etwa bei hier stark übertrieben gezeichnetem Leistenverschleiß von Vorteil sein, aber auch um die Andruckkraft feiner regulieren zu können.

Eine weitere Möglichkeit ist in Fig. 6 dargestellt, bei der vier Leisten 1 auf einem Rahmen 19, der sich auf Kraftquellen 8' abstützt, montiert sind. Dabei sind die Führungen nicht sichtbar, mit denen der Rahmen 19, dessen Wirkung der der Träger und Kopplungen entspricht, in Richtung zu dem Papiermaschinensieb 3 verschiebbar ist.

In den folgenden Figuren 7 bis 10 sind mögliche Varianten der Erfindung jeweils an nur einer Leiste mit zugehörigem Kraftelement dargestellt.

Gemäß Fig. 7 wird eine Kraftquelle verwendet, deren Kraftangriff versetzt hinter dem Kraftangriff an der Leiste 1 erfolgt, während bei der Ausführung der Fig. 8 zur Lösung der Aufgabe eine Kraftquelle 9 vorgesehen ist, deren hintere Wandstruktur 14 so gestaltet ist, daß sie im Betrieb eine stärkere Kraft in Richtung zum Sieb hin erzeugt als die weiter vorne liegenden Bereiche dieser Kraftquelle.

In den Kraftelementen 2, die in Fig. 9 und 10 gezeigt sind, lassen sich die Leisten 1 durch Verschieben der Schiebeteile 12 in Richtung zum Sieb hin einstellen. Diese Schiebeteile werden in Querträgem 21, die sich im wesentlichen über die Papiermaschinenbreite erstrecken, geführt. Als Kraftquelle dient in Fig. 9 ein mit Druckmedium gefüllter, verformbarer Schlauch und in Fig. 10 eine Druckkammer. Die Führungsflächen zwischen dem Querträger 21 und dem Schiebeteil 12 sind durch ein die Reibungskraft herabsetzendes Medium geschmiert. Insbesondere kann man sich vorstellen, daß dazu Wasser verwendet wird, welches in gezielter Menge aus dem Führungsspalt zwischen Querträger 21 und Schiebeteil 12 austritt und zum Säubem bzw. Abspülen der Leiste 1 verwendbar ist.

Auch wenn die Erfindung in den Zeichnungen nur an im wesentlichen horizontal in Laufrichtung hintereinander angeordneten Leisten erläutert wurde, sind auch andere, also schräge oder vertikale möglich, sofem die Siebe entsprechend geführt sind.

Es ist ohne weiteres vorstellbar, daß die genannten Ausführungsformen der Erfindung in vorteilhafter Weise kombiniert werden.

## Patentansprüche

1. Entwässerungseinrichtung für die Naßpartie einer Papiermaschine mit quer zur Sieblaufrichtung liegenden Leisten (1),
- welche auf quer zur Laufrichtung angeordneten Trägern (5) befestigt und einzeln oder in Gruppen in Richtung zu dem Papiermaschinen-Sieb (3) verstellbar sind,
- wobei jeweils mehrere hintereinander liegende Träger (5) und Leisten (1) zu einer Gruppe zusammengefaßt sind, wobei die Träger (5) mit Kopplungen (5) mechanisch miteinander verbunden und an Führungen (6) in Richtung zu dem Papiermaschinen-Sieb (3) verschiebbar sind,
- wobei die Gruppe der gemeinsam verstellbaren Leisten (1) aus zwei, drei oder vier Leisten besteht, so daß durch Zusammenfassung von einer relativ geringen Anzahl von Einzelleisten genügend Möglichkeit zur individuellen Verstellung der Einzelleisten (1) gegen das Sieb (3) verbleibt,
- wobei die Träger (5) und Kopplungen (5') derart ausgestaltet sind, daß sie ausreichend freien Platz zum Durchtritt des vom Sieb her kommenden Wassers (4) lassen,
- wobei mit den Leisten (1) durch Mitwirkung von einstellbaren, in Laufrichtung (A) des Siebes (3) gesehen, hintereinanderliegenden Kraftelementen (2) eine gewünschte Kraft- bzw. Druckwirkung auf das Papiermaschinensieb ausgeübt werden kann, insbesondere zur Entwässerung und Formation der auf dem Sieb (3) befindlichen Faserstoffschicht (4),
- wobei die Kraftelemente (2) so gestaltet und positioniert sind, daß sie zusätzlich Momente erzeugen können, die in der Lage sind, den Kippmomenten, welche von den Reibkräften zwischen Leisten (1) und Sieb (3) herrühren, entgegenzuwirken.

2. Entwässerungseinrichtung nach Anspruch 1, **dadurch gekennzeichnet**, daß an mindestens einer Führung (5) ein zum Sieb hin bewegliches Element (7) zur Abstützung der in Laufrichtung der Siebe auf die Leiste (1) und den Träger (5) wirkenden Kräfte vorhanden ist, und daß die Träger (5) mit starr ausgeführten Kopplungen (5') mechanisch miteinander verbunden sind.

3. Entwässerungseinrichtung nach Anspruch 1, **dadurch gekennzeichnet**, daß an mindestens einer Führung (5) ein zum Sieb hin bewegliches Element (7) zur Abstützung der in Laufrichtung der Siebe auf die Leiste (1) und den Träger (5) wirkenden Kräfte vorhanden ist, und daß die Träger (5) durch mit Gelenk (5") versehenen Kopplungen (5) mechanisch miteinander verbunden sind .

4. Entwässerungseinrichtung nach Anspruch 1, **dadurch gekennzeichnet**, daß mindestens ein Kraftelement (2) eine mit Druckmedium gefüllte oder befüllbare Kraftquelle (8,8') enthält, deren Kraft durch das Druckmedium einstellbar und gegen das Sieb (3) gerichtet ist.

5. Entwässerungseinrichtung nach Anspruch 1, **dadurch gekennzeichnet**, daß mindestens ein Kraftelement (2) eine mit Druckmedium gefüllte oder befüllbare Kraftquelle enthält, deren Kräfte sowohl gegen das Sieb (3) als auch gegen die Sieb-Laufrichtung (A) gerichtet sind, so daß hierdurch die in Laufrichtung (A) wirkenden Kräfte zumindest teilweise aufgenommen werden können.

6. Entwässerungseinrichtung nach Anspruch 1, **dadurch gekennzeichnet**, daß das Kraftelement (2) einer Leiste (1) eine mit Druckmedium gefüllte oder befüllbare schlauchförmige Kraftquelle enthält, deren Querschnittsform in Laufrichtung (A) gesehen ihre größte Erstreckung hat.

7. Entwässerungseinrichtung nach Anspruch 1, **dadurch gekennzeichnet**, daß das gegen das Kippmoment wirkende Moment durch in Laufrichtung (A) des Siebes (3) gesehen hintereinanderliegende reibungskraftarme Führungen aufgebracht wird.

8. Entwässerungseinrichtung nach Anspruch 1, **dadurch gekennzeichnet**, daß eine Leiste (1) von einem in Richtung Sieb (3) verschiebbaren, in einem Querträger (21) geführten Schiebeteil (12) getragen wird und daß das zugehörige Kraftelement (2) eine in eine unter dem Schiebeteil (12) liegende Kammer (11) eingesetzte Kraftquelle enthält, die auf das Schiebeteil (12) wirkt und daß ein reibungsminderndes Medium zwischen der Wandung der Kammer und dem Schiebeteil (12) eingesetzt wird.

9. Entwässerungseinrichtung nach Anspruch 1, **dadurch gekennzeichnet**, daß eine Leiste (1) von einem in Richtung Sieb (3) verschiebbaren, in einem Querträger (21) geführten Schiebeteil (12) getragen wird, und daß das zugehörige Kraftelement (2) eine unter dem Schiebeteil (12) liegende mit Druckmedium gefüllte oder befüllbare Kammer (11') enthält, deren Querschnittsform in Laufrichtung (A) gesehen länglich ist.

10. Entwässerungseinrichtung nach Anspruch 8 oder 9, **dadurch gekennzeichnet**, daß die Kammer (11,11) mit einem zum Spülen der Leiste (1) verwendbaren Medium, insbesondere Wasser, beaufschlagt wird.

11. Entwässerungseinrichtung nach Anspruch 1, **dadurch gekennzeichnet**, daß das Kraftelement (2) einer Leiste (1) eine mit Druckmedium gefüllte Kraftquelle (9) enthält, deren, in Laufrichtung (A) gesehen, hintere Wandungsstruktur (14) so gestaltet ist, daß sie im Betrieb eine stärkere Kraft in Richtung zum Sieb (3) hin erzeugt als die weiter vorne liegenden Bereiche dieser Kraftquelle.

12. Entwässerungseinrichtung nach Anspruch 1, **dadurch gekennzeichnet**, daß das Kraftelement (2) einer Leiste in Sieblaufrichtung (A) gesehen lediglich eine Kraftquelle (15) enthält, deren Kraftrichtung zum Sieb (3) hin verläuft und die, in Laufrichtung (A) gesehen, hinter dem Kraftangriff der Leiste (1) liegt.

13. Entwässerungseinrichtung nach Anspruch 1, **dadurch gekennzeichnet**, daß das Kraftelement (2) einer Leiste mindestens zwei Kraftquellen enthält, wobei eine der Kraftquellen eine nicht oder nicht direkt zum Sieb (3) hin verlaufende Kraftrichtung hat und in Richtung zum Sieb (3) verschiebbar ist.

14. Entwässerungseinrichtung nach Anspruch 1, **dadurch gekennzeichnet**, daß die Momente durch an einen mit einer Gruppe von Formier-Leisten (1) versehenen Rahmen (19) angreifende Kraftelemente (2), von denen mindestens zwei in Laufrichtung (A) hintereinanderliegen, erzeugt werden können.

15. Entwässerungseinrichtung nach Anspruch 1, **dadurch gekennzeichnet**, daß die Momente durch an einen mit einer Gruppe von Formier-Leisten (1) versehenen Rahmen (19) angreifende Kraftquellen (8') und Gelenkhebel erzeugt werden können, von welchen Gelenkhebeln mindestens zwei in Laufrichtung (A) hintereinanderliegen und welche eine Parallelbewegung zwischen Rahmen (19) und Papiermaschinenstuhlung in bzw. gegen Laufrichtung (A) zulassen.

16. Entwässerungseinrichtung nach Anspruch 1, **dadurch gekennzeichnet**, daß sie mindestens zwei in Sieblaufrichtung hintereinanderliegende quer zur Laufrichtung angeordnete, an Führungen (6) in Richtung zu dem Papiermaschinen-Sieb (3) verschiebbare Träger (5) aufweist, auf denen mindestens je eine Leiste (1) befestigt ist, wobei an mindestens einer Führung (6) ein zum Sieb hin bewegliches Element (7) zur Abstützung der in Laufrichtung der Siebe auf die Leiste (1) und den Träger (5) wirkenden Kräfte vorhanden ist und wobei die Träger (5) mit sich senkrecht zur Verschiebungsrichtung erstreckenden starr angebrachten Hebeln (25,25') versehen sind, die gegeneinader gerichtet und bezüglich der Verschiebungsrichtung der Träger (5) zueinander versetzt sind und zwischen denen sich ein krafterzeugendes Bauteil (26) befindet.

17. Entwässerungseinrichtung nach Anspruch 16, **dadurch gekennzeichnet**, daß das krafterzeugendes Bauteil (26) ein befüllbarer Federbalg ist, durch den bei unterschiedlicher Ausdehnung eine gewünschte einstellbare Kraft in Verschiebungsrichtung der Träger (5) erzeugt werden kann.

18. Entwässerungseinrichtung nach Anspruch 1, **dadurch gekennzeichnet**, daß zwischen den einzelnen Kraftelementen (2) so viel freier Raum gelassen wird, daß das abgeführte Wasser (4') zumindest teilweise über die gesamte PapierMaschinenbreite zwischen den Kraftelementen abgeführt werden kann.

## Claims

1. Dewatering apparatus for the wet section of a paper machine with bars (1) which are disposed transversely to the wire running direction,
- are secured to carriers (5), which are arranged transversely to the running direction, and can be displaced individually or in groups in the direction of the paper machine wire (3),
- wherein a plurality of series-disposed carriers (5) and bars (1) are in each case combined to form a group, the carriers (5) being mechanically connected together by couplings (5') and displaceable on guides (6) in the direction of the paper machine wire (3),
- wherein the group of jointly displaceable bars (1) consists of two, three or four bars, so that by combining a relatively small number of individual bars it is still possible to individually displace the individual bars (1) towards the wire (3),
- wherein the carriers (5) and the couplings (5') are arranged such that they leave sufficient free space for the passage of the water (4') coming from the wire,
- wherein a desired force or pressure action can be exerted on the paper machine wire by the bars (1) in co-operation with adjustable force elements (2), which are disposed in series when viewed in the running direction (A) of the wire (3), in particular to dewater and form the furnish (4) disposed on the wire (3),
- wherein the force elements (2) are constructed and positioned such that they can produce additional moments which are able to oppose the tilting moments caused by the frictional forces between the bars (1) and the wire (3).

2. Dewatering apparatus according to claim 1, characterised in that an element (7), which can move towards the wire, is provided on at least one guide (5) to reinforce the forces acting on the bar (1) and the carrier (5) in the running direction of the wires, and that the carriers (5) are mechanically connected together by rigid couplings (5').

3. Dewatering apparatus according to claim 1, characterised in that an element (7), which can move towards the wire, is provided on at least one guide (5) to reinforce the forces acting on the bar (1) and the carrier (5) in the running direction of the wires, and that the carriers (5) are mechanically connected together by couplings (5') provided with a joint (5").

4. Dewatering apparatus according to claim 1, characterised in that at least one force element (2) comprises a force source (8, 8') which is filled or can be filled with pressure medium and the force of which can be adjusted by the pressure medium and is directed towards the wire (3).

5. Dewatering apparatus according to claim 1, characterised in that at least one force element (2) comprises a force source which is filled or can be filled with pressure medium and the forces of which are directed both towards the wire (3) and against the wire running direction (A), so that the forces acting in the running direction (A) can be at least partly absorbed by this means.

6. Dewatering apparatus according to claim 1, characterised in that the force element (2) of a bar (1) comprises a hose-like force source which is filled or can be filled with pressure medium and the cross-sectional form of which has its greatest extent in the running direction (A).

7. Dewatering apparatus according to claim 1, characterised in that the moment which acts against the tilting moment is applied by guides disposed in series in the running direction (A) of the wire (3) and having a low frictional force.

8. Dewatering apparatus according to claim 1, characterised in that a bar (1) is borne by a slide part (12) which can be displaced in the direction of the wire (3) and is guided in a cross-carrier (21), that the associated force element (2) comprises a force source which is placed in a chamber (11) disposed below the slide part (12), which force source acts on the slide part (12), and that a friction-reducing medium is introduced between the wall of the chamber and the slide part (12).

9. Dewatering apparatus according to claim 1, characterised in that a bar (1) is borne by a slide part (12) which can be displaced in the direction of the wire (3) and is guided in a cross-carrier (21), and that the associated force element (2) comprises a chamber (11') which is disposed below the slide part (12), is filled or can be filled with pressure medium and the cross-sectional form of which is elongate in the running direction (A).

10. Dewatering apparatus according to claim 8 or 9, characterised in that the chamber (11, 11') is acted upon by a medium, in particular water, which is used to flush the bar (1).

11. Dewatering apparatus according to claim 1, characterised in that the force element (2) of a bar (1) comprises a force source (9) which is filled with pressure medium and whose rear wall structure (14), viewed in the running direction (A), is constructed such that it produces a stronger force in the direction of the wire (3) during operation than the regions of this force source which are disposed further to the front.

12. Dewatering apparatus according to claim 1, characterised in that, viewed in the wire running direction (A), the force element (2) of a bar only comprises one force source (15), the direction of force of which extends towards the wire (3) and which, viewed in the running direction (A), is disposed after the application of force exerted by the bar (1).

13. Dewatering apparatus according to claim 1, characterised in that the force element (2) of a bar comprises at least two force sources, one of the force sources having a direction of force which does not extend towards the wire (3), or not directly, and being displaceable in the direction of the wire (3).

14. Dewatering apparatus according to claim 1, characterised in that the moments can be produced by force elements (2) which act on a frame (19) provided with a group of forming bars (1) and at least two of which are disposed in series in the running direction (A).

15. Dewatering apparatus according to claim 1, characterised in that the moments can be produced by force sources (8'), which act on a frame (19) provided with a group of forming bars (1), and hinged levers, at least two of which hinged levers are disposed in series in the running direction (A) and which permit a parallel movement between the frame (19) and the paper machine support in or against the running direction (A).

16. Dewatering apparatus according to claim 1, characterised in that it comprises at least two carriers (5) which are disposed in series in the wire running direction, arranged transversely to the running direction, can be displaced on guides (6) in the direction of the paper machine wire (3) and to which at least one bar (1) is in each case secured, wherein an element (7), which can move towards the wire, is provided on at least one guide (6) to reinforce the forces acting on the bar (1) and the carrier (5) in the running direction of the wires, and wherein the carriers (5) are provided with rigidly mounted levers (25, 25') which extend perpendicularly to the direction of displacement, are directed towards one another, are staggered with respect to the direction of displacement of the carriers (5) and between which a force-producing component (26) is disposed.

17. Dewatering apparatus according to claim 16, characterised in that the force-producing component (26) is a spring bellows which can be filled and by means of which a desired adjustable force can be produced in the direction of displacement of the carriers (5) as it expands to a varying degree.

18. Dewatering apparatus according to claim 1, characterised in that the free space which is left between the individual force elements (2) is of a magnitude which is such that the water (4') which is removed can be at least partly removed over the entire paper machine width between the force elements.

## Revendications

1. Dispositif d'égouttage pour la partie humide d'une machine à papier avec des barres (1) disposées transversalement au sens de circulation de la toile,
- qui sont fixées sur des supports (5), disposés transversalement au sens de circulation et sont réglables individuellement ou en groupe en direction de la toile (3) de la machine à papier,
- dans lequel plusieurs supports (5) et barres (1) disposés les uns derrière les autres sont réunis en un groupe, les supports (5) étant reliés mécaniquement entre eux par des accouplements (5') et pouvant coulisser sur des guidages (6) en direction de la toile (3) de la machine à papier,
- dans lequel le groupe des barres (1) réglables conjointement est constitué de deux, trois ou quatre barres, de sorte qu'en réunissant un nombre relativement réduit de barres individuelles il reste une possibilité suffisante de réglage individuel des barres individuelles (1) contre le toile (3),
- dans lequel les supports (5) et les accouplements (5') sont conçus de manière à laisser suffisamment de place libre pour le passage de l'eau (4') provenant de la toile,
- dans lequel avec les barres (1), par coopération d'éléments de force (2) réglables, situés les uns derrière les autres, vus dans le sens de circulation (A) de la toile (3), il peut être exercé une force ou une pression voulue sur la toile de la machine à papier, en particulier pour l'égouttage et la formation de la couche de matières fibreuses (4), se trouvant sur la toile (3),
- dans lequel les éléments de force (2) sont conçus et positionnés de manière qu'ils puissent produire en supplément des moments, qui sont en mesure de s'opposer aux moments de basculement, qui sont dus aux forces de friction entre les barres (1) et la toile (3).

2. Dispositif d'égouttage selon la revendication 1, caractérisé en ce que sur au moins un guidage (5) il est prévu un élément (7), mobile vers la toile, en vue de soutenir les forces agissant dans le sens de circulation des toiles, sur la barre (1) et le support (5), et en ce que les supports (5) sont reliés mécaniquement entre eux avec des accouplements (5') réalisés rigidement.

3. Dispositif d'égouttage selon la revendication 1, caractérisé en ce que sur au moins un guidage (5) il est prévu un élément (7), mobile vers la toile, en vue de soutenir les forces agissant dans le sens de circulation des toiles, sur la barre (1) et le support (5), et en ce que les supports (5) sont reliés mécaniquement entre eux avec des accouplements (5') pourvus d'une articulation (5").

4. Dispositif d'égouttage selon la revendication 1, caractérisé en ce qu'au moins un élément de force (2) comprend une source de force (8, 8') remplie ou pouvant être remplie avec un fluide sous pression, dont la force est réglable par le fluide sous pression et orientée contre la toile (3).

5. Dispositif d'égouttage selon la revendication 1, caractérisé en ce qu'au moins un élément de force (2) comprend une source de force remplie ou pouvant être remplie avec un fluide sous pression, dont les forces sont orientées contre la toile (3) ainsi que dans le sens contraire au sens de circulation (A) de la toile, de sorte que de ce fait les forces agissant dans le sens de circulation (A) peuvent être absorbées au moins en partie.

6. Dispositif d'égouttage selon la revendication 1, caractérisé en ce que l'élément de force (1) d'une barre (1) comporte une source de force en forme de tuyau, remplie ou pouvant être remplie avec un fluide sous pression, dont la forme de section transversale présente sa plus grande extension dans le sens de circulation (A).

7. Dispositif d'égouttage selon la revendication 1, caractérisé en ce que le moment, agissant contre le moment de basculement est appliqué par des guidages, peu sujets à frictions, disposés les uns derrière les autres, vus dans le sens de circulation (A) de la toile (3).

8. Dispositif d'égouttage selon la revendication 1, caractérisé en ce qu'une barre (1) est portée par un élément coulissant (12), pouvant coulisser en direction de la toile (3), guidé dans une traverse (21), et en ce que l'élément de force (2) correspondant comporte une source de force, insérée dans une chambre (11), située sous l'élément coulissant (12), laquelle source de force agit sur l'élément coulissant (12) et en ce qu'un fluide, réduisant la friction, est placé entre la paroi de la chambre et l'élément coulissant (12).

9. Dispositif d'égouttage selon la revendication 1, caractérisé en ce qu'une barre (1) est portée par un élément coulissant (12), pouvant coulisser en direction de la toile (3), guidé dans une traverse (21), et en ce que l'élément de force (2) correspondant comporte une chambre (11') située sous l'élément coulissant (12), remplie ou pouvant être remplie d'un fluide sous pression, dont la forme de la section transversale est allongée, vue dans le sens de circulation (A).

10. Dispositif d'égouttage selon la revendication 8 ou 9, caractérisé en ce que la chambre (11, 11') est alimentée avec un fluide, en particulier de l'eau, pouvant être utilisé pour laver la barre (1).

11. Dispositif d'égouttage selon la revendication 1, caractérisé en ce que l'élément de force (2) d'une barre (1) comporte une source de force (9), remplie d'un fluide sous pression, dont la structure de paroi (14) arrière, vue dans le sens de circulation (A), est telle qu'en fonctionnement elle produit une force plus forte en direction de la toile (3) que les zones, situées plus à l'avant, de cette source de force.

12. Dispositif d'égouttage selon la revendication 1, caractérisé en ce que l'élément de force (2) d'une barre, vue dans le sens de circulation (A) de la toile, ne comporte qu'une source de force (15), dont le sens de la force s'étend vers la toile (3) et qui, vue dans le sens de circulation (A), se trouve derrière l'application de force de la barre (1).

13. Dispositif d'égouttage selon la revendication 1, caractérisé en ce que l'élément de force (2) d'une barre comporte au moins deux sources de force, l'une des sources de force possédant un sens de force ne s'étendant pas ou pas directement vers la toile (3) et pouvant coulisser en direction de la toile (3).

14. Dispositif d'égouttage selon la revendication 1, caractérisé en ce que les moments peuvent être produits par des éléments de force (2), agissant sur un cadre (19), pourvu d'un groupe de barres de formage (1), dont deux au moins sont situés l'un derrière l'autre dans le sens de circulation (A).

15. Dispositif d'égouttage selon la revendication 1, caractérisé en ce que les moments peuvent être produits par des sources de force (8') et des leviers d'articulation, agissant sur un cadre (19), pourvu d'un groupe de barres de formage (1), deux au moins des leviers d'articulation étant situés l'un derrière l'autre dans le sens de circulation (A) et autorisant un déplacement parallèle entre le cadre (19) et l'ossature de la machine à papier dans le sens de circulation (A) ou dans le sens contraire.

16. Dispositif d'égouttage selon la revendication 1, caractérisé en ce qu'il comporte au moins deux supports (5) disposés l'un derrière l'autre dans le sens de circulation de la toile, transversalement à celui-ci, pouvant coulisser sur des guidages (6), en direction de la toile (3) de la machine à papier, sur lesquels est fixée au moins une barre (1), sur un guidage (6) au moins étant prévu un élément (7), mobile vers la toile, pour soutenir les forces agissant dans le sens de circulation des toiles, sur la barre (1) et les supports (5), et les supports (5) étant pourvus de leviers (25, 25'), placés rigidement, s'étendant perpendiculairement au sens de coulissement, qui sont orientés l'un vers l'autre et sont décalés l'un par rapport à l'autre, et par rapport au sens de coulissement des supports (5), et entre lesquels se trouve un organe (26) produisant une force.

17. Dispositif d'égouttage selon la revendication 16, caractérisé en ce que l'organe (26) produisant une force est un soufflet pouvant être rempli, par lequel, en cas d'extension différente, il peut être produit une force réglable voulue dans le sens de coulissement des supports (5).

18. Dispositif d'égouttage selon la revendication 1, caractérisé en ce qu'entre les éléments de force (2) individuels, il est laissé suffisamment d'espace libre pour que l'eau (4') évacuée puisse être évacuée au moins partiellement sur toute la largeur de la machine à papier, entre les éléments de force.
